# EUROPÄISCHE PATENTSCHRIFT

(11) **EP 1 563 519 B1**
(45) Veröffentlichungstag und Bekanntmachung des Hinweises auf die Patenterteilung: **17.06.2015**
(21) Anmeldenummer: 03761368.4
(22) Anmeldetag: 03.07.2003
(51) Int. Cl.: H01F 38/12, H01F 5/04, H01R 4/24

(54) **ELEKTRISCHE KONTAKTIERUNG DÜNNER LACKDRÄHTE VON SEKUNDÄRWICKLUNGEN VON ZÜNDSPULEN**
ELECTRICAL CONTACTING OF THIN ENAMELED WIRES OF SECONDARY WINDINGS OF IGNITION COILS
MISE EN CONTACT ELECTRIQUE DE FILS LAQUES FINS D'ENROULEMENTS SECONDAIRES DE BOBINES D'ALLUMAGE

(30) Priorität: 07.11.2002 DE 10251840
(43) Veröffentlichungstag der Anmeldung: 17.08.2005
(73) Patentinhaber: ROBERT BOSCH GMBH, 70442 Stuttgart (DE)
(72) Erfinder: LERCHENMUELLER, Klaus, 87509 Immenstadt (DE); LINDENTHAL, Konstantin, 87544 Blaichach (DE); BRECKLE, Thomas, 87544 Bihlerdorf (DE); RAEDLER, Juergen, 87527 Sonthofen (DE)
(86) Internationale Anmeldenummer: PCT/DE2003/002234
(87) Internationale Veröffentlichungsnummer: WO 2004/042748

(56) Entgegenhaltungen:
- EP-A- 0 837 481
- DE-A- 3 830 763
- US-A- 6 094 121

## Beschreibung

Die Erfindung betrifft eine elektrische Verbindungsanordnung zur Herstellung einer Zündspule, insbesondere einer Stabzündspule mit einem Zündspulenstab mit einem Hochspannungsabgang.

### Stand der Technik

Zündspulen erzeugen Hochspannungsfunken. Dieser springt bei der an der Zündspule angeordneten Zündkerze an deren Elektroden über und zündet so beispielsweise das Luft-Benzin-Gemisch einer Brennkraftmaschine. In der Regel wird diese Zündkerze mit einer Zündspule mit Hochspannung versorgt. Innerhalb der Zündspule ist eine Primärwicklung und eine entsprechende Sekundärwicklung vorgesehen. Die Primärwicklung ist mit ihrem einen Ende an einen Zündanlassschalter gekoppelt, wobei ihr anderes Ende mit einem sogenannten Unterbrecher verbunden ist.

Die Sekundärwicklung, also die Wicklung, die für die Entstehung des Zündfunkens verantwortlich ist, ist im Inneren der Zündspule mit dem einen Ende der Primärwicklung verbunden, so dass diese an Masse liegt. Das andere Ende der Sekundärwicklung ist mit dem Hochspannungsabgang verbunden, der wiederum entweder mit einem Zündkabel, das zur Zündkerze führt, verbunden ist oder an dem unmittelbar die Zündkerze angeordnet ist.

Die Sekundärwicklung selbst besteht aus einem dünnen Draht, der mit einer entsprechenden Lackschicht überzogen ist, um bei der Umwicklung eines bestimmten Trägerkörpers bzw. Spulenkörpers die Kontaktierung der einzelnen Drähte zu vermeiden. Nachdem die Sekundärwicklungen auf einen Träger gewickelt worden sind, werden die Enden der jeweiligen Drähte kontaktiert. Hierzu sind in der Regel thermische Kontaktierungsverfahren bekannt, beispielsweise Löten oder Schweißen.

EP 837 418 offenbart den Oberbegriff des Anspruchs 1.

### Nachteile des Standes der Technik

Insbesondere bezüglich der Kontaktierung von Primär- und Sekundärwicklung sind unterschiedliche Arbeitsprozesse notwendig. Dies erfordert höhere Anlagekosten, mehrere Montageschritte und auch eine bestimmte Anzahl von Anschlussteilen, die notwendig sind, um eine elektrische Verbindung eritsprechend herstellen zu können.

Zudem gestaltete es sich oft schwierig, auf sehr engem Bauraum hier eine entsprechende Kontaktierung mittels den bekannten thermischen Verfahren herbeizuführen.

### Aufgabe der Erfindung

Die Aufgabe der Erfindung ist es, eine Verbindungsanordnung mit den Merkmalen des Anspruchs 1. zwischen einem Zündspulenstab einer Zündspule und einer Sekundär- bzw. Primärwicklung herzustellen, die kostengünstig und einfach realisierbar ist.

### Lösung der Aufgabe

Das Grundprinzip der Lösung der Aufgabe besteht darin, das an sich aus dem Stand der Technik bekannte thermische Kontaktierungsverfahren zu ersetzen. Dies erfolgt dadurch, dass zusätzliche Kontaktierungselemente geschaffen worden sind, die bei der Montage den mit Lack ummantelten Draht der Sekundärwicklung durchbrechen und so eine entsprechende Kontaktierung herbeiführen.

### Vorteile der Erfindung

Als Vorteil für die elektrische Verbindungsanordnung zur Herstellung einer Zündspule kann insbesondere gesehen werden, dass die erfindungsgemäße Kontaktierung in bereits vorhandene Bauteile integriert ist und dadurch einfache Vorgänge sicher herstellbar sind.

Das hier vorgeschlagene "kalte" Kontaktierungsverfahren hat gegenüber dem bisherigen Verfahren den Vorteil, dass keine zusätzlichen Anlagekosten notwendig sind. Ferner reduzieren sich zusätzlich Montageschritte und auch eine Reduzierung von Ausschlussteilen kann durch die erfindungsgemäße Ausführung verzeichnet werden.

Ein weiterer wesentlicher Vorteil der Erfindung besteht darin, dass für die Durchführung der Kontaktierung keine Bauraumoptimierung erfolgen muss. Dies bedeutet, dass kein Freiraum im Bereich der Kontaktierung z.B. für Schweißzangen, Lötkolben oder dergleichen vorgehalten werden muss.

Durch ein einfaches Aufschieben einer Kontakthülse auf den Spulenkörper, der als Sekundärwicklung ausgebildet ist, wird erreicht, dass dieser Kontaktierungskörper sich unmittelbar, ohne Verschieben der aufgebrachten Sekundärwicklung, auf den Spulenkörper aufschiebbar ist. Dies wird dadurch erreicht, dass die Kontakthülse in ihrer Längsrichtung geschlitzt und so auffederbar ist.

Auf ihrem Außenumfang weist diese Kontakthülse Kontaktlaschen auf, die, nachdem die Kontakthülse auf den Spulenkörper aufgeschoben ist, durch ihre federartige Ausgestaltung den Draht der Sekundärwicklung kontaktieren, in dem die Kontaktlasche der Kontakthülse die Isolierung, beispielsweise einen Lack der Drähte der Sekundärwicklung, durchbricht.

Die Kontakthülse ist über den Spulenkörper soweit zu führen, bis diese an einem Anschlag, der an einem Zündspulenstab ausgebildet ist, anschlägt. Ein Beschädigen bzw. Verschieben des Sekundärdrahtes wird dadurch verhindert, dass der Durchmesser der Kontakthülse größer oder zumindest gleich dem Durchmesser des Sekundärkörpers sowie des zweifachen des Drahtdurchmessers ist. Sobald die Kontakthülse auf sehr einfache Art und Weise in dem Kontaktierbereich des Zündspulenstabes angeordnet ist, wird dem Kontaktierbereich des Zündspulenstabes angeordnet ist, wird diese in das Zündspulengehäuse mit dem Hochspannungsabgang montiert, Durch das Einfügen in eine becherartige Ausbildung wird erreicht, dass die Kontaktlaschen sich auf die Wicklung der Sekundärwicklung drücken und die Isolationsschicht des Drahtes durchbrechen, so dass ein dauerhafter elektrischer Kontakt hergestellt wird. Das freie Ende der Wicklung des Sekundärdrahtes wird vorzugsweise über eine pinartige Ausbildung, die sich am Ende des Zündspulenstabes befindet, gewickelt. Dieser Pin taucht dann in den Hochspannungsabgang ein. Dadurch wird verhindert, dass aufgrund von Feldüberhöhungen am Drahtende es zu Ausfällen der Zündspule kommt.

Eine raumraumsparende Alternative sieht vor, dass die pinartige Ausbildung des Zündspulenstabes Sollbruchstellen aufweist. Dies führt dazu, dass beim Montagevorgang der Baugruppe in das Zündspulengehäuse auf der Hochspannungsabgangsseite der Pin bricht und zwar derart nach innen, das trotz des Bruches ein Kontakt gewährleistet ist.

Weitere vorteilhafte Ausgestaltungen gehen aus der nachfolgenden Beschreibung, sowie den Zeichnungen und den Ansprüchen hervor.

### Zeichnungen

Es zeigen
- Fig. 1: Eine perspektivische Ansicht auf eine Zündspule mit einer Seite für den Hochspannungsabgang und einer weiteren Seite für den Niederspannungsabgang;
- Fig. 2: Eine Schnittdarstellung durch die Zündspule gemäß Fig. 1;
- Fig. 3: Eine vergrößerte Darstellung der perspektivischen Ansicht der Seite des Hochsparinungsabgangs des Zündspulenstabs;
- Fig. 4: Einen Schnitt durch die vergrößerte Darstellung der Seite des Hochspannungsabgangs gemäß Fig. 3;
- Fig. 5: Eine perspektivische Ansicht auf die Kontakthülse zur Montage auf der Seite des Hochspannungsabganges;
- Fig. 6: Eine Schnittdarstellung der Kontakthülse gemäß Fig. 5;
- Fig. 7: Eine vergrößerte Teildarstellung der erfindungsgemäßen Kontaktlaschen der Kontakthülse gemäß Fig. 6.

### Beschreibung eines Ausführungsbeispiels

In Fig. 1 ist eine perspektivische Ansicht einer Zündspule dargestellt. Die Zündspule 1 umfasst ein Zündspulengehäuse 2 und einen in dem Zündspulengehäuse 2 angeordneten Zündspulenstab 3. Ferner weist die Zündspule 1 eine Seite für einen Hochspannungsabgang H und eine Seite für den Niederspannungsabgang N auf. Die Seite des Niederspannungsabgangs N ist dafür vorgesehen, um einen Kontakt mit einer in der Zeichnung nicht näher dargestellte Stromversorgung herzustellen, wobei die Seite des Hochspannungsabgangs H zur Verbindung mit einem in der Zeichnung nicht näher dargestellten Zündkabel oder einer Zündkerze vorgesehen ist.

In Fig. 2 ist die in Fig. 1 dargestellte Zündspule 1 in einer Schnittdarstellung gezeigt; die dargestellten Bereiche sind solche, die sich auf die erfindungswesentlichen Merkmale der Erfindung beziehen, die in den nachfolgenden Figuren näher dargestellt sind.

Auf der Hochspannungsseite H ist an dem Zündspulenstab 3 ein Kontaktierbereich 20 (Fig. 3) vorgesehen, der auf einem Spulenkörper 21 die Anordnung einer Sekundärwicklung 22 vorsieht. Nach Beendigung der Wicklung des Sekundärdrahtes 22 wird dieser durch eine Bohrung 23 in den Kontaktierbereich 20 geführt und derart weitergewickelt, bis dieser in eine Nut 24 und zu einem Pin 25 gelangt. An dem Pin 25 wird das freie Ende des Sekundärdrahtes 22 festgebunden.

Über den Kontaktierbereich 20 wird nun eine in den Fig. 4 bis 7 dargestellte Kontakthülse 26 gestülpt. Diese Kontakthülse 26 weist mindestens einen vorzugsweise nicht sich über die gesamte Länge erstreckenden Axialschlitz 27 auf. Zudem ist auf der Umfangsfläche der Kontakthülse 26 mindestens eine Kontaktlasche 28 vorgesehen, die zur Herstellung eines Kontakts mit der Sekundärwicklung 22 im Kontaktierbereich 20 auf der Seite des Hochspannungsabgangs H vorgesehen sind.

Die Kontakthülse 26 wird nun aufgrund des Axialschlitzes 27 über den Kontaktierbereich 20 des Zündspulenstabes 3 auf der Seite des Hochspannungsabgangs H bis zu einem Anschlag 29 geführt. Das Aufweiten der Kontakthülse 26 während des Aufschiebevorganges verhindert, dass die Sekundärwicklung 22 auf der Seite des Hochspannungsabganges H in irgendeiner Art und Weise beschädigt wird. Die Kontakthülse 26 ist derart ausgelegt, das diese unmittelbar nach dem Überziehen über den Kontaktierbereich ein Presssitz erreicht, so dass verhindert wird, dass die Kontakthülse 26 wieder abfällt.

Diese Baugruppe, gebildet aus Zündspulenstab 3 und Kontakthülse 26, wird nun, wie in Fig. 4 dargestellt, in den Hochspannungsabgang H des Zündspulengehäuses 2 montiert. Dabei weist das Zündspulengehäuse 2 eine becherartige Ausbildung 30 zur Aufnahme des freien Endes des Zündspulenstabes 3 auf. Zusätzlich ist eine Ausnehmung 31 vorgesehen, um den Pin 25 des Zündspulenstabes 3 aufzunehmen.

Durch die becherartige Ausbildung 30 des Zündspulengehäuses 2 wird erreicht, dass die Kontaktlaschen 28 der Kontakthülse 26 definiert in Richtung eines Pfeils 32 (Fig. 4) gedrückt werden. Dabei wird die Isolationsschicht des Sekundärdrahtes 22 durchbrochen und dauerhaft ein elektrischer Kontakt hergestellt. Das freie Drahtende des Sekundärdrahtes 22, das an dem Pin 25 aufgewickelt ist, taucht in die Ausnehmung 31 ein. Dabei liegt der Anschlag 29, der auf Seiten des Zündspulenstabes 3 angeordnet ist, auf einer Schulter 33 auf Seiten des Zündspulengehäuses 2 auf. Durch Integration der Kontaktierungsmöglichkeit und vorhandenen Bauteilen ist es möglich geworden, durch einfache Fügevorgänge Kontaktmöglichkeiten zwischen Bauteilen und Sekundärwicklung bei einer Zündspule herzustellen, und dabei zusätzliche Anlagekosten, Montageschritte und dergleichen einzusparen.

## Patentansprüche

1. Elektrische Verbindungsanordnung einer Stabzündspule mit einem Zündspulenstab, die einen Hochspannungsabgang sowie einen Niederspannungsabgang aufweist, wobei auf der Seite des Hochspannungsabganges (H) eine in Längsrichtung zumindest zum Teil geschlitzte Kontakthülse (26) vorgesehen ist, die mit ihrer Innenseite mit einem Spulerikörper (21) mit einer Sekundärwicklung (22) zumindest mit einem Kontaktbereich (20) zusammenwirkt und über diesen Kontaktierbereich (20) gestülpt ist, wobei die Kontakthülse (26) zumindest eine Kontaktlasche (28) aufweist, die auf der zum Spulenkörper (21) hinweisenden Seite ein Kontaktierelement aufweist und die eine die Sekundärwicklung umgebende Isolationsschicht durchbricht und diese kontaktiert, **dadurch gekennzeichnet, dass** das Zündspulengehäuse (2)eine becherartige Ausbildung (30) zur Aufnahme eines Endes des Zündspulenstabes aufweist, wobei die becherartige Ausbildung (30) derart angeordnet ist, dass die zumindest eine Kontaktlasche (28) der Köntakthülse (26) in radialer Richtung (32) derart an die Sekundärwicklung (22) drückt, dass die die Sekundärwicklung (22) umgebende Isolationsschicht durchbrochen wird.

2. Verbindungsanordnung nach Anspruch 1, **dadurch gekennzeichnet, dass** die Konfakthülse (26) im Presssitz über dem Kontaktierbereich (20) angeordnet ist.

3. Verbindungsanordnung nach Anspruch 1 oder 2, **dadurch gekennzeichnet, dass** die Kontakthülse (26) auffederbar ist.

4. Verbindungsanordnung nach mindestens einem der vorhergehenden Ansprüche, **dadurch gekennzeichnet, dass** mindestens eine Kontaktlasche (28) an der Kontakthülse (26) vorgesehen ist, die sich im montierten Zustand in dem Zündspulengehäuse (2) durch das Zusammenwirken mit dem Zündspulengehäuse (2) an den Kontaktierbereich (20) anlegen und eine elektrische Verbindung herstellen.

5. Verbindungsanordnung nach mindestens einem der vorhergehenden Ansprüche, **dadurch gekennzeichnet, dass** das Ende des Hochspannungsabganges H des Zündspulenstabes (3) einen Pin (25) aufweist, der im montierten Zustand in eine Ausnehmung (31) auf der Seite des Zündspulengehäuses (2) der Zündspule (1) eingreift.

6. Verbindungsanordnung nach Anspruch 5, **dadurch gekennzeichnet, dass** der Pin (25) zur Aufwicklung eines Endes der Sekundärwicklung (22) vorgesehen ist.

7. Verbindungsanordnung nach Anspruch 5, **dadurch gekennzeichnet, dass** der Pin (25) mindestens eine Sollbruchstelle aufweist.

## Claims

1. Electrical connecting arrangement of a rod ignition coil having an ignition coil rod which has a high-voltage output and a low-voltage output, wherein a contact sleeve (26) which is at least partially slotted in the longitudinal direction, which interacts, by way of its inner face, with a coil former (21) having a secondary winding (22) at least having one contact-making region (20), and which is placed over the said contact-making region (20), is provided on the side of the high-voltage output (H), wherein the contact sleeve (26) has at least one contact lug (28) which has, on that side which faces the coil former (21), a contact-making element, which breaches an insulation layer which surrounds the secondary winding, and which makes contact with the said secondary winding, **characterized in that** the ignition coil housing (2) has a cup-like shaped portion (30) for receiving one end of the ignition coil rod, wherein the cup-like shaped portion (30) is arranged in such a way that the at least one contact lug (28) of the contact sleeve (26) presses against the secondary winding (22) in the radial direction (32) in such a way that the insulation layer which surrounds the secondary winding (22) is breached.

2. Connecting arrangement according to Claim 1, **characterized in that** the contact sleeve (26) is arranged with a press-fit over the contact-making region (20).

3. Connecting arrangement according to Claim 1 or 2, **characterized in that** the contact sleeve (26) can spring open.

4. Connecting arrangement according to at least one of the preceding claims, **characterized in that** at least one contact lug (28) is provided on the contact sleeve (26), the said contact lug, in the state in which it is mounted in the ignition coil housing (2), lying against the contact-making region (20) and establishing an electrical connection owing to the interaction with the ignition coil housing (2).

5. Connecting arrangement according to at least one of the preceding claims, **characterized in that** the end of the high-voltage output (H) of the ignition coil rod (3) has a pin (25) which, in the mounted state, engages into a recess (31) on the side of the ignition coil housing (2) of the ignition coil (1).

6. Connecting arrangement according to Claim 5, **characterized in that** the pin (25) is provided for winding up one end of the secondary winding (22).

7. Connecting arrangement according to Claim 5, **characterized in that** the pin (25) has at least one predetermined breaking point.

## Revendications

1. Agencement de connexion électrique d'une bobine d'allumage crayon avec un crayon de bobine d'allumage, laquelle présente une sortie haute tension ainsi qu'une sortie basse tension, une douille de contact (26) au moins en partie fendue dans la direction longitudinale étant prévue du côté de la sortie haute tension (H), laquelle coopère par son côté interne avec un corps de bobine (21) avec un enroulement secondaire (22) au moins par une région de contact (20) et est repliée par-dessus cette région de contact (20), la douille de contact (26) présentant au moins une patte de contact (28) qui présente, du côté tourné vers le corps de bobine (21), un élément de contact et qui perce une couche d'isolation entourant l'enroulement secondaire et vient en contact avec celui-ci, **caractérisé en ce que** le boîtier de bobine d'allumage (2) présente une réalisation de type godet (30) pour recevoir une extrémité du crayon de bobine d'allumage, la réalisation de type godet (30) étant disposée de telle sorte que l'au moins une patte de contact (28) de la douille de contact (26) presse contre l'enroulement secondaire (22) dans la direction radiale (32) de telle sorte que la couche d'isolation entourant l'enroulement secondaire (22) soit percée.

2. Agencement de connexion selon la revendication 1, **caractérisé en ce que** la douille de contact (26) est disposée avec un ajustement serré par-dessus la région de contact (20).

3. Agencement de connexion selon la revendication 1 ou 2, **caractérisé en ce que** la douille de contact (26) peut être déformée élastiquement.

4. Agencement de connexion selon au moins l'une quelconque des revendications précédentes, **caractérisé en ce qu'**au moins une patte de contact (28) est prévue au niveau de la douille de contact (26), les pattes de contact s'appliquant contre la région de contact (20) dans l'état monté dans le boîtier de bobine d'allumage (2) par coopération avec le boîtier de bobine d'allumage (2) et établissant une connexion électrique.

5. Agencement de connexion selon au moins l'une quelconque des revendications précédentes, **caractérisé en ce que** l'extrémité de la sortie haute tension (H) du crayon de bobine d'allumage (3) présente une broche (25) qui, dans l'état monté, vient en prise dans un évidement (31) du côté du boîtier de bobine d'allumage (2) de la bobine d'allumage (1).

6. Agencement de connexion selon la revendication 5, **caractérisé en ce que** la broche (25) est prévue pour l'enroulement d'une extrémité de l'enroulement secondaire (22).

7. Agencement de connexion selon la revendication 5, **caractérisé en ce que** la broche (25) présente au moins un point destiné à la rupture.
